# FASCICULE DE BREVET EUROPEEN

(11) **EP 0 319 361 B1**
(45) Date de publication et mention de la délivrance du brevet: **27.01.1993**
(21) Numéro de dépôt: 88402873.9
(22) Date de dépôt: 16.11.1988
(51) Int. Cl.: D06B 23/28

(54) **Procédé et dispositif de régulation d'un bain coloré d'imprégnation pour le traitement d'un matériau en défilement continu**
Verfahren und Vorrichtung zur Führung von Färbeprozessen
Method and apparatus for monitoring a dye bath

(30) Priorité: 04.12.1987 FR 8717254
(43) Date de publication de la demande: 07.06.1989
(73) Titulaire: INSTITUT TEXTILE DE FRANCE, 92223 Bagneux Cédex (FR)
(72) Inventeur: Rouvillain, Jean-Pierre, F-59100 Roubaix (FR); Sainson, Jean-Claude, F-59100 Roubaix (FR)
(74) Mandataire: Hénnion, Jean-Claude

(56) Documents cités:
- DE-A- 1 610 995
- FR-A- 2 018 134
- FR-A- 2 307 074
- FR-A- 2 399 066
- FR-A- 2 455 111
- GB-A- 1 322 158
- GB-A- 2 058 163
- US-A- 2 953 476
- US-A- 3 890 510

## Description

L'invention concerne le traitement, notamment textile, en défilement continu par passage dans un bain coloré d'imprégnation. Elle concerne plus particulièrement la teinture des étoffes textiles au large par foulardage d'un bain de teinture puis fixation des colorants.

Les traitements des matériaux en défilement continu, par passage desdits matériaux dans un bain d'imprégnation, sont communément utilisés dans toute sorte d'industrie. Certains de ces traitements visent à conférer aux matériaux une certaine coloration homogène et uniforme sur toute leur longueur. Par exemple dans le document DE.A. 1 610 995 on alimente en continu et de manière automatique le bain d'imprégnation par une solution concentrée et on ajuste en continu la concentration globale du bain, par pH métrie, à l'aide d'un bain dilué.
Or on a constaté, notamment lors de la teinture au large d'une pièce d'un matériau textile, une hétérogénéité de la coloration du matériau entre le début et le reste de la pièce, et ceci alors que le bain coloré d'imprégnation est identique et renouvelé pendant toute la durée de la teinture. Cette hétérogénéité que l'on peut corriger facilement conduit à éliminer, lors de certaines teintures, le début des pièces ainsi teintes, pouvant aller jusqu'à plusieurs centaines de mètres de tissu.
on peut expliquer ce phénomène par une différence de substantivité de certains constituants colorés, mis en oeuvre dans le bain d'imprégnation pour le matériau. Ainsi lors du début de l'imprégnation, l'un des constituants monterait en plus grande quantité sur le matériau par rapport aux autres constituants, le matériau aurait alors une coloration plus marquée dans ce constituant tandis que, en sens inverse, la concentration du bain d'imprégnation dans ce consituant diminuerait ; l'apport de bain renouvelé et la diminution de la concentration du bain dans ce constituant conduiraient, après un certain temps, à un équilibre, ou au moins à des écarts dont le résultat serait inférieur à la perception de l'oeil.

Or on a trouvé et c'est ce qui fait l'objet de l'invention, un procédé de régulation d'un bain coloré d'imprégnation pour le traitement d'un matériau en défilement continu qui pallie l'inconvénient constaté.

De manière connue par le document FR.A. 2 307 074 ce procédé consiste à mesurer par photocolorimétrie une valeur proportionnelle à la concentration du bain - la transparence dans le cas du document précité - à des intervalles de temps déterminés et à comparer les valeurs obtenues aux valeurs de référence correspondant au bain initial avant imprégnation du matériau .

De manière caractéristique selon l'invention, on mesure ladite valeur proportionnelle à la concentration du bain ou la concentration elle-même pour chaque constituant coloré, et on compare les valeurs obtenues pour chaque constituant coloré aux valeurs de référence correspondant au bain initial avant imprégnation du matériau, et lorsque l'écart constaté pour un constituant coloré donné atteint un certain seuil, on ajoute une quantité préderterminée d'une solution de correction dans le bain d'imprégnation.

Lorsque l'écart constaté est négatif, c'est à dire lorsque la concentration du bain à un instant donné est inférieure à celle du bain initial, la solution de correction consiste dans une solution concentrée du constituant coloré.

Lorsque l'écart constaté est positif, c'est-à-dire lorsque la concentration du bain à un instant donné est supérieure à celle du bain initial, la solution consiste dans une solution diluée du constituant coloré, voire une solution exempte de constituant coloré.

Ainsi lorsque le bain d'imprégnation subit une variation pour l'un de ses constituants colorés, du fait d'une différence de susbstantivité du matériau, passant dans le bain, pour ledit constituant, la concentration du bain dans ce constituant est aussitôt corrigée par apport dans le bain de la solution de correction. La correction en question est fonction d'une part du seuil correspondant à la valeur minimum de l'écart mesuré et d'autre part de la quantité prédéterminée de la solution de correction. Chacun de ces paramètres est déterminé afin que la correction intervienne de sorte qu'il ne soit constaté visuellement aucune variation de coloration sur le matériau.

Comme on a pu le comprendre à la lecture de ce qui vient d'être dit, l'objectif du procédé est de rendre aussi constante que possible, et dès le début de l'imprégnation, la concentration du bain dans chacun des constituants colorés.

De préférence, la mesure de la concentration du bain ou d'une valeur proportionnelle à la concentration du bain est effectuée par conversion en signal électrique d'un flux lumineux traversant un volume de bain en circulation. Le signal électrique est notamment obtenu par, au moins, un photodétecteur placé à la sortie d'un filtre éclairé par le flux lumineux traversant le volume du bain en circulation. On a déterminé que la mesure du bain ou d'une valeur proportionnelle à la concentration du bain était effectuée dans de bonnes conditions, reproductibles, lorsqu'elle était basée sur la mesure de quatre signaux électriques provenant des photodétecteurs placés à la sortie de quatre filtres, dont les spectres de transmission présentent des pics maximum qui couvrent, ensemble la gamme des longeurs d'onde comprise entre 400 et 700 nanomètres.

Le procédé de l'invention s'applique en particulier quand le bain coloré est un bain de teinture d'un matériau textile, comportant plusieurs colorants dont l'un au moins présente pour ledit matériau une substantivité, à basse température, plus grande que les autres.

Il peut être avantageux, en particulier pour que la correction soit plus rapide, d'effectuer la mesure sur le bain coloré correspondant au bain excédentaire, destiné à être recyclé, après l'imprégnation du matériau. Ce bain excédentaire est par exemple le bain récupéré immédiatement après passage du tissu entre les cylindres d'exprimage et avant retour dudit bain dans la bacholle d'imprégnation. Ce bain excédentaire est celui qui, ayant été emporté par le tissu, est extrait de celui-ci ; c'est donc le bain qui est le plus appauvri dans le ou les constituants colorés présentant le plus de substantivité pour le tissu.

C'est un autre objet de l'invention que de protéger un dispositif spécialement conçu pour la mise en oeuvre du procédé précité. De manière connue par le document FR.A. 2 307 074, ce dispositif comprend un capteur photocolorimétrique comportant une chambre de mesure dans laquelle le bain coloré circule, un bloc optique constitué au moins d'une source de lumière blanche placée d'un côté de la chambre et des moyens de traitement capables de mesurer, à partir du flux lumineux transmis par le bain coloré, une valeur proportionnelle à la concentration du bain, et des moyens de comparaison de la valeur mesurée à des intervalles de temps déterminés par rapport à la valeur de référence correspondant au bain initial.

De manière caractéristique, selon l'invention, les moyens de traitement sont capables de mesurer ladite valeur proportionnelle à la concentration du bain ou bien la concentratioon elle-même dans chaque constituant coloré ; les moyens de comparaison sont aptes à effectuer la comparaison de la valeur mesurée pour un constituant donné par rapport à la valeur de référence du même constituant ; de plus le dispositif comporte des moyens d'injection, actionnés lorsque la comparaison effectuée par les moyens de comparaison fait apparaître pour un constituant coloré un écart égal ou supérieur à un certain seuil, et commandant l'injection dans le bain coloré d'une quantité prédéterminée d'une solution de correction.

Selon un mode préféré du dispositif de l'invention, le bloc optique comprend un ensemble de quatre filtres, dont les spectres de transmission présentent des pics maximum qui couvrent , ensemble, la gamme des longueurs d'ondes comprises entre 400 et 700 nanomètres.

L' invention sera mieux comprise à la lecture de la description qui va maintenant être faite d'un mode de réalisation de la version préférée du dispositif de régulation, illustré par le dessin annexé dans lequel la figure unique est une vue schématique dudit dispositif.

Le tissu 1 , provenant d'une alimentation non représentée, plonge dans le bain de teinture 2, contenu dans la bacholle 3 ; il est supporté par les trois rouleaux de détour, le premier 4 à l'entrée, le deuxième 5 au fond de la bacholle 3 et le troisième 6 à la sortie. Le tissu 1, imprégné du bain de teinture 2, passe ensuite entre les deux cylindres 7,8 exprimeurs, entre lesquels est exercée une pression par tout moyen connu. Le revêtement des cylindres 7,8 et la pression exercée sont définis en sorte que le tissu 1, après exprimage, comporte une quantité déterminée du bain de teinture 2, cette quantité étant uniforme dans le temps et homogène dans toute la laize du tissu 1. Après cette imprégnation, le tissu est dirigé dans une enceinte de traitement thermique et/ou de vaporisage où les colorants sont fixés sur le matériau constitutif du tissu.

La partie la plus en aval de la bacholle 3, dans le sens du déplacement du tissu 1 représenté sur la figure par la flèche D, est terminée par un coude 9 en forme de gouttière se prolongeant à proximité du cylindre inférieur 8. Cette gouttière 9 est destinée à recueillir le bain excédentaire, après exprimage, emporté par le tissu 1.

Juste à l'entrée des cylindres exprimeurs, au niveau du cylindre inférieur 8 et sous le plan du tissu 1, on a placé , transversalement, une rampe 10 dont le fond est légèrement incliné jusqu'au conduit 11 reliant ladite rampe 10 et la bacholle 3. Ainsi l'excès d'emport du tissu 1 lors de l'exprimage est recueilli au moins en partie dans la rampe 10, s'écoule naturellement dans le conduit 11 et retourne dans la bacholle 3.

Le conduit 11 passe dans une chambre 12 de mesure. Cette chambre 12 est raccordée par un double jeu 13,14 de fibres optiques à un bloc optique 15, comprenant deux parties 16 et 17. Dans la première partie 16, une source 18 de lumière blanche et son optique associé 19 éclairent l'entrée 20 du premier jeu de fibres 13. Dans la seconde partie 17, la sortie 21 du second jeu de fibres 14 est dirigée vers quatre filtres, chacun étant associé a des photodiodes et à des convertisseurs, transformant le flux lumineux transmis à travers le filtre correspondant en un signal électrique.

Les quatre filtres sont choisis de telle sorte que leurs spectres de transmission présentent des pics maximum qui couvrent, ensemble, la gamme des longueurs d'onde comprise entre 400 et 700 nanomètres.

La chambre de mesure 12 comporte le conduit 11 qui la traverse, la sortie 22 du premier jeu de fibres 13 et l'entrée 23 du second jeu de fibres 14. La sortie 22 et l'entrée 23 sont positionnées en regard l'une de l'autre et pénètrent dans le conduit 11.

Les convertisseurs sont connectés à un ensemble 24 de traitement des signaux électriques, dont le fonctionnement sera expliqué ultérieurement, qui commande la mise en oeuvre de l'un et/ou l'autre des trois buses d'injection 25,26,27,chacune des buses est dirigée vers l'intérieur de la bacholle 3 et est alimentée à l'aide d'une solution colorée concentrée , correspondant à l'un des colorants entrant dans la composition de la teinture.

En pratique, il peut être intéressant de prévoir cinq buses, correspondant, pour une teinture trichromique, aux trois solutions concentrées pour les trois colorants de base, à une solution concentrée du colorant de nuançage et à une solution de dilution exempte de colorant.

La mise en oeuvre du procédé de l'invention et le fonctionnement du dispositif vont être décrits dans l'exemple suivant de teinture d'une pièce de tissu de coton à l'aide d'un bain d'imprégnation 2 comportant trois colorants directs dont le jaune diazol lumière 2JS. Ce colorant présente une substantivité très importante pour le coton à basse température, qui se traduit, lorsqu'on plonge le tissu dans un tel bain d'imprégnation , par une montée de jaune diazol lumière 2JS sur le tissu plus importante que la concentration de ce colorant dans le bain.

La pièce de tissu 1 est engagée dans la bacholle 3 et plonge dans le bain 2, passe entre les cylindres exprimeurs 7 et 8, où elle est exprimée de manière à emporter de l'ordre de 40 % de son poids au bain de teinture. L'excès de bain emporté par le tissu et provenant de l'exprimage par les cylindres 7 et 8 est recueilli dans la rampe 10 et s'écoule dans le conduit 11.

La source lumineuse 18 associée à son optique 19 envoie sur l'entrée 20 du premier jeu de fibres optiques 13 un flux lumineux qui est dirigé dans la chambre de mesure 12. Dans la chambre 12, ce flux, provenant de la sortie 22 du jeu de fibres 13 traverse le bain de teinture qui circule dans le conduit 11 ; le flux lumineux incident subit une absorption qui est fonction de la concentration en colorant du bain, pour une longueur d'onde donnée de la lumière. Le flux après avoir traversé le bain, est repris par le second jeu de fibres, est séparé en quatre voies distinctes où il traverse chacun des quatre filtres. Le passage sur les filtres a pour but de faire apparaître le flux lumineux spécifique de chaque colorant contenu dans le bain en fonction de sa longueur d'onde. Les photodétecteurs, les convertisseurs et l'ensemble 24 de traitement convertissent les intensités lumineuses en courants normalisés (de 4 à 20 mA).

Préalablement et avant tout passage du tissu, on avait introduit dans le conduit 11 le bain de teinture 2 initial. Les valeurs des courants obtenus, proportionnelles à la concentration du bain dans chacun de ses colorants , étaient les valeurs de références.

Lors de la teinture, le bain de recyclage provenant de l'exprimage du tissu est appauvri en jaune diazol lumière 2JS. Cet appauvrissement est constaté par une variation de la valeur du courant correspondant à ce colorant. Lorsque l'écart constaté entre la valeur mesurée , à un instant donné, et la valeur de référence atteint un seuil prédéterminé, par exemple 0,5 %, l'ensemble de traitement 24 commande l'injection par la buse 25 d'une solution colorée ne contenant comme colorant que le jaune diazol lumière 2JS et à une concentration plus importante que celle du bain 2. Cette injection augmente la concentration du bain 2 en jaune diazol lumière 2JS et corrige de ce fait l'appauvrissement constaté.

Les paramètres exacts sont à déterminer pour l'homme du métier pour une installation en fonction du volume de bain dans la bacholle 3, du taux d'emport après passage entre les cylindres exprimeurs 7,8 et pour une passe de teinture en fonction de la composition du bain de teinture. Il importe que la correction du bain , par injection d'une solution concentrée en colorant ayant une plus grande substantivité pour le tissu, intervienne avant que l'écart constaté ait entraîné une variation du coloris du tissu perceptible à l'oeil.

L'invention n'est pas limitée au mode de réalisation qui vient d'être décrit à titre d'exemple. En particulier la mesure du bain peut être faite directement sur le bain 2 contenu dans la bacholle 3, et non sur le bain excédentaire de recyclage. De même ce qui a été dit pour la teinture des tissus est également valable pour la teinture des fils en défilement continu mettant en oeuvre d'autres moyens d'imprégnation et d'autres moyens d'exprimage.

L'invention n'est pas non plus limitée à la mise en oeuvre d'un bain coloré d'imprégnation dont l'un des constituants colorés présente une plus grande substantivité que les autres pour le matériau à traiter. Elle s'applique toutes les fois où, pour cette raison ou pour une autre, le bain coloré d'imprégnation varie dans la concentration , dans l'un ou l'autre de ses constituants colorés. Ce peut être le cas lorsque les moyens d'exprimage sont des moyens utilisant l'air comprimé, qui se charge en humidité et concentre le bain de recyclage ; la solution à injecter doit alors être une solution ayant une concentration inférieure à celle du bain initial,voire une solution exempte de colorant.

## Revendications

1. Procédé de régulation d'un bain coloré d'imprégnation (2) pour le traitement d'un matériau en défilement continu selon lequel on mesure par photocolométrie à des intervalles de temps déterminés une valeur proportionnelle à la concentration du bain (2) et on compare les valeurs obtenues aux valeurs de référence correspondant au bain initial avant imprégnation du matériau caractérisé en ce qu'on mesure ladite valeur proportionnelle à la concentration du bain ou bien la concentration du bain elle-même pour chaque constituant coloré, on compare les valeurs obtenues pour chaque constituant coloré aux valeurs de référence correspondant au bain initial et lorsque l'écart constaté pour un constituant coloré donné atteint un certain seuil on ajoute une quantité prédéterminée d'une solution de correction dans le bain d'imprégnation (2).

2. Procédé selon la revendication 1 caractérisé en ce que,l'écart constaté étant négatif, la solution de correction est une solution concentrée dudit constituant coloré.

3. Procédé selon la revendication 1 caractérisé en ce que, l'écart constaté étant positif, la solution de correction est une solution diluée dudit constituant coloré ou une solution exempte dudit constituant.

4. Procédé selon l'une des revendications 1 à 3 caractérisé en ce que la mesure de la concentration du bain (2) ou une valeur proportionnelle à la concentration du bain (2) est effectuée par conversion en signal électrique d'un flux lumineux traversant un volume de bain (2) en circulation.

5. Procédé selon la revendication 4 caractérisé en ce que le signal électrique est obtenu par, au moins, un photodétecteur placé à la sortie d'un filtre éclairé par le flux lumineux traversant le volume de bain en circulation (2).

6. Procédé selon la revendication 5 caractérisé en ce que la mesure de la concentration du bain (2) ou d'une valeur proportionnelle à la concentration du bain (2) est basée sur la mesure de quatre signaux électriques provenant des photodétecteurs placés à la sortie de quatre filtres, dont les spectres de transmission présentent des pics maximum qui couvrent , ensemble, la gamme des longueurs d'onde comprise entre 400 et 700 nanomètres.

7. Procédé selon la revendication 1 caractérisé en ce que le bain coloré est un bain de teinture d'un matériau textile, comportant plusieurs colorants dont l'un au moins présente pour ledit matériau une substantivité plus grande , à basse température, plus grande que les autres.

8. Procédé selon la revendication 1 caractérisé en ce que le bain coloré sur lequel est effectuée la mesure à des intervalles de temps déterminés correspond au bain excédentaire, destiné à être recyclé , après imprégnation du matériau.

9. Dispositif de régulation pour la mise en oeuvre du procédé selon la revendication 1 qui comprend un capteur photocolorimétrique comportant une chambre de mesure (12) dans laquelle le bain coloré circule, un bloc optique (15) constitué au moins d'une source de lumière blanche (18) placée d'un côté de la chambre (12) et des moyens de traitement capable de mesurer, à partir du flux lumineux transmis par le bain coloré, une valeur proportionnelle à la concentration du bain et d'autre part des moyens de comparaison de la valeur mesurée à des intervalles de temps déterminés par rapport à la valeur de référence correspondant au bain initial caractérisé en ce que les moyens de traitement sont capables de mesurer ladite valeur proportionnelle à la concentration du bain ou encore la concentration elle-même dans chacun des constituants colorés, en ce que les moyens de comparaison sont aptes à effectuer la comparaison de la valeur mesurée pour un constituant donné par rapport à la valeur de référence du même constituant et en ce qu'il comporte des moyens d'injection (25) actionnés lorsque la comparaison effectuée par les moyens de comparaison fait apparaître pour un constituant donné un écart égal ou supérieur à un certain seuil, et commandant l'injection dans le bain coloré d'une quantité prédéterminée d'une solution de correction.

10. Dispositif selon la revendication 9 caractérisé en ce que le bloc optique (15) comprend un ensemble de quatre filtres, dont les spectres de transmission présentent des pics maximum qui couvrent, ensemble, la gamme des longueurs d'onde comprise entre 400 et 700 nanomètres.

## Claims

1. Process for controlling a coloured impregnating bath (2) for the treatment of a material passing through continuously, according to which a value proportional to the concentration of the bath (2) is measured by photocolorimetry at determined time intervals and the values obtained are compared with the reference values corresponding to the initial bath before impregnation of the material, characterised in that the said value which is proportional to the concentration of the bath or the concentration of the bath itself is measured in the case of each coloured constituent, the values obtained for each coloured constituent are compared with the reference values corresponding to the initial bath and when the difference found in the case of a given coloured constituent reaches a certain threshold a predetermined quantity of a correcting solution is added to the impregnating bath (2).

2. Process according to Claim 1, characterised in that when the difference found is negative the correcting solution is a concentrated solution of the said coloured constituent.

3. Process according to Claim 1, characterised in that when the difference found is positive the correcting solution is a dilute solution of the said coloured constituent or a solution free from the said constituent.

4. Process according to one of Claims 1 to 3, characterised in that the measurement of the concentration of the bath (2) or a value proportional to the concentration of the bath (2) is performed by converting into an electrical signal a luminous flux passing through a volume of bath (2) in circulation.

5. Process according to Claim 4, characterised in that the electrical signal is obtained by at least one photodetector placed at the exit of a filter illuminated by the luminous flux passing through the volume of bath in circulation (2).

6. Process according to Claim 5, characterised in that the measurement of the concentration of the bath (2) or of a value proportional to the concentration of the bath (2) is based on the measurement of four electrical signals originating from the photodetectors placed at the exit of four filters whose transmission spectra exhibit maximum peaks which together cover the wavelength range of between 400 and 700 nanometres.

7. Process according to Claim 1, characterised in that the coloured bath is a bath for dyeing a textile material, comprising a number of dyes at least one of which exhibits in the case of the said material a substantivity, at low temperature, greater than the others.

8. Process according to Claim 1, characterised in that the coloured bath in which the measurement is performed at determined time intervals corresponds to the excess bath intended to be recycled after impregnation of the material.

9. Controlling device for making use of the process according to Claim 1, which comprises a photocolorimetric sensor comprising a measuring chamber (12) in which the coloured bath circulates, an optical block (15) consisting of at least one source of white light (18) placed at one side of the chamber (12) and processing means capable of measuring, from the luminous flux transmitted by the coloured bath, a value proportional to the concentration of the bath and, on the other hand, means for comparing the measured value at determined time intervals in relation to the reference value corresponding to the initial bath, characterised in that the processing means are capable of measuring the said value which is proportional to the concentration of the bath or the concentration itself in each of the coloured constituents, in that the means of comparison are capable of performing the comparison of the measured value in the case of a given constituent in relation to the reference value of the same constituent and in that it comprises injection means (25) actuated when the comparison performed by the means of comparison reveals in the case of a given constituent a difference which is equal to or greater than a certain threshold, and commanding the injection into the coloured bath of a predetermined quantity of a correcting solution.

10. Device according to Claim 9, characterised in that the optical block (15) comprises a set of four filters, whose transmission spectra exhibit maximum peaks which together cover the wavelength range of between 400 and 700 nanometres.

## Patentansprüche

1. Regulierungsverfahren für ein Farbimprägnierungsbad (2) zur Behandlung eines durchlaufenden Materials, mit dem man durch Photokolorimetrie in bestimmten Zeitabständen einen der Konzentration des Bads (2) entsprechenden Wert mißt und die erhaltenen Werte mit den entsprechenden Einstellwerten des Ursprungsbads vor der Imprägnierung des Materials vergleicht, dadurch gekennzeichnet, daß man den besagten, der Konzentration des Bads entsprechenden Wert oder die Konzentration des Bades selbst für jeden Farbbestandteil mißt, die für jeden Farbbestandteil erhaltenen Werte mit den Einstellwerten des Ursprungsbads vergleicht, und man, wenn die für einen gegebenen Farbbestandteil festgestellte Abweichung einen bestimmten Schwellenwert erreicht, eine vorher festgelegte Menge einer Korrekturlösung zum Imprägnierbad (2) gibt.

2. Verfahren gemäß Anspruch 1, dadurch gekennzeichnet, daß, wenn der Abweichungswert negativ ist, die Korrekturlösung eine konzentrierte Lösung des besagten Farbbestandteils ist.

3. Verfahren gemäß Anspruch 1, dadurch gekennzeichnet, daß, wenn der Abweichungswert positiv ist, die Korrekturlösung eine verdünnte Lösung des besagten Farbbestandteils oder eine Lösung ohne den besagten Bestandteil ist.

4. Verfahren gemäß einem der Ansprüche 1 bis 3, dadurch gekennzeichnet, daß die Messung der Konzentration des Bads (2) oder eines der Konzentration des Bads (2) entsprechenden Werts durch Umwandlung in ein elektrisches Signal eines Lichtstroms durch einen in Umwälzung befindlichen Badinhalt (2) geschieht.

5. Verfahren gemäß Anspruch 4, dadurch gekennzeichnet, daß das elektrische Signal über mindestens eine lichtempfindliche Zelle erhalten wird, die am Ausgang eines durch den Lichtstrom, der durch den in Umwälzung befindliche Badinhalt (2) geführt wird, erleuchteten Filters sitzt.

6. Verfahren gemäß Anspruch 5, dadurch gekennzeichnet, daß die Messung der Konzentration des Bads (2) oder eines der Konzentration des Bads (2) entsprechenden Werts auf der Messung von vier Elektrosignalen beruht, die von den am Ausgang von vier Filtern plazierten lichtempfindlichen Zellen stammen, deren Übertragungsspektren maximale Peaks aufweisen, die zusammen den Bereich der Wellenlängen zwischen 400 und 700 Nanometern abdecken.

7. Verfahren gemäß Anspruch 1, dadurch gekennzeichnet, daß das Farbbad ein Färbebad für ein Textilmaterial ist und mehrere Farbstoffe enthält, von denen sich mindestens einer beim besagten Material bei niedriger Temperatur stärker durchsetzt als die anderen.

8. Verfahren gemäß Anspruch 1, dadurch gekennzeichnet, daß das Farbbad, an dem in bestimmten Zeitabständen Messungen vorgenommen werden, dem überschüssigen Bad entspricht, das zur Rückführung nach der Imprägnierung des Materials bestimmt ist.

9. Vorrichtung zur Duchführung des Verfahrens gemäß Anspruch 1, die eine Photokolorimetrikzelle umfaßt, bestehend aus einer Meßkammer (12), in der das Farbbad zirkuliert, einem Optikblock (15), der aus mindestens einer Weißlichtquelle (18) besteht, die auf einer Seite der Kammer (12) angebracht ist, sowie Behandlungsvorrichtungen, mit denen ausgehend von dem vom Farbbad übertragenen Lichtstrom ein der Konzentration des Bads entsprechender Wert gemessen werden kann, und zum anderen Vorrichtungen zum Vergleichen des gemessenen Werts mit dem Einstellwert, der dem Ursprungsbad entspricht, in bestimmten Zeitabständen, dadurch gekennzeichnet, daß mit den Behandlungsvorrichtungen der besagte, der Konzentration des Bads entsprechende Wert oder die Konzentration selbst in jedem der Farbbestandteile gemessen werden kann, sowie dadurch, daß mit den Vergleichsvorrichtungen der gemessene Wert für einen gegebenen Bestandteil mit dem Einstellwert desselben Bestandteils gemessen werden kann, sowie dadurch, daß sie Einleitevorrichtungen (25) aufweist, die in Gang gesetzt werden, wenn der anhand der Vergleichsvorrichtungen vorgenommene Vergleich für einen bestimmten Bestandteil eine Abweichung ergibt, die gleich einem bestimmten Schwellenwert ist oder ihn übersteigt, und die die Einleitung einer vorab bestimmten Menge einer Korrekturlösung steuern.

10. Vorrichtung gemäß Anspruch 9, dadurch gekennzeichnet, daß der Optikblock (15) eine Gruppe aus vier Filtern aufweist, deren Übertragungsspektren maximale Peaks aufweisen, die zusammen den Bereich der Wellenlängen zwischen 400 und 700 Nanometern abdecken.
